# FASCICULE DE BREVET EUROPEEN

(11) **EP 2 120 629 B1**
(45) Date de publication et mention de la délivrance du brevet: **18.05.2011**
(21) Numéro de dépôt: 08787794.0
(22) Date de dépôt: 14.03.2008
(51) Int. Cl.: A45D 1/08

(54) **APPAREIL DE COIFFURE**
FRISIERVORRICHTUNG
HAIR DRESSING DEVICE

(30) Priorité: 16.03.2007 FR 0701917
(43) Date de publication de la demande: 25.11.2009
(73) Titulaire: SEB S.A., 69130 Ecully (FR)
(72) Inventeur: LEGRAIN, Marc, 01390 Civrieux en Dombes (FR)
(74) Mandataire: Kiehl, Hubert
(86) Numéro de dépôt international: PCT/FR2008/000338
(87) Numéro de publication internationale: WO 2008/132345

(56) Documents cités:
- EP-A- 0 940 100
- WO-A-02/058503
- WO-A-2005/082198
- US-A- 2 910 988

## Description

La présente invention concerne un appareil de coiffure ou de mise en forme des cheveux, plus particulièrement du type à friser ou à lisser les cheveux comportant un boîtier relié à au moins un corps chauffant rotatif pour effectuer la mise en forme des cheveux par la chaleur.

La plupart des appareils de mise en forme des cheveux, tels par exemple les lisseurs, les fers à friser, à gaufrer, comportent une poignée supportant deux éléments mécaniques dont au moins l'un est chauffé, l'autre étant prévu pour amener les cheveux en contact avec le premier, notamment en passant d'une position d'ouverture permettant l'insertion des cheveux à une position de fermeture pour leur mise en contact avec la partie chauffante. Le passage de la position d'ouverture à celle de fermeture se fait manuellement en pressant un levier d'ouverture d'une languette de pression des cheveux ou en pressant deux bras articulés de l'appareil l'un vers l'autre pour amener la partie chauffante au contact des cheveux. Le corps chauffant de l'appareil peut être monté fixe par rapport à la poignée ou mobile.

Parmi les appareils comportant des parties de mise en forme chauffantes et mobiles, on connaît celui décrit dans le document WO 2005/082198 qui est une pince comportant deux mâchoires pivotantes autour d'une articulation d'extrémité. Chaque mâchoire comporte un rouleau chauffant, lisse ou denté, monté libre en rotation autour de son axe longitudinal qui correspond à celui de la mâchoire. En fonctionnement, l'utilisatrice insère une mèche de cheveux entre les deux rouleaux, puis elle ferme la pince et descend le long de la mèche jusqu'à la pointe de celle-ci. L'inconvénient de cet appareil est que le temps de traitement des cheveux est variable, il est en relation directe avec la vitesse des rouleaux qui, elle, dépend de la rapidité de déplacement de l'appareil le long de la mèche. Or, il a été constaté qu'avec des déplacements trop rapides de l'appareil le long d'une mèche, le temps de traitement était trop court et, par conséquent, les cheveux n'étaient pas correctement mis en forme, alors que les déplacement trop lents provoquaient des surchauffes, voire des brûlures des cheveux.

Une solution à ce problème a été proposée dans le document WO 02/058503 qui décrit un appareil pour le lissage ou le frisage des cheveux comportant une poignée munie de deux mâchoires pivotantes et supportant chacune un rouleau de traitement, l'un des rouleaux étant entraîné en rotation par un moteur électrique de la poignée, l'autre étant monté libre en rotation, ce dernier renfermant un élément chauffant. Lors de l'utilisation, les mâchoires sont ouvertes pour insérer une mèche de cheveux entre les rouleaux de traitement, puis l'appareil est fermé et le moteur mis en marche pour l'entraînement des rouleaux. Le problème qui se pose avec cet appareil est que l'utilisateur ne sait garantir ni le temps de contact, ni la pression de contact entre le rouleau et les cheveux nécessaires pour obtenir la mise en forme des cheveux. En effet, malgré la présence d'un bouton de réglage de la vitesse du moteur, il est difficile pour l'utilisateur de choisir la vitesse optimale associée au type de rouleau, à sa température, et, de surcroît, à une pression de contact qui peut également varier. Ainsi, les valeurs souhaitées pour réaliser un traitement ne peuvent être obtenues qu'après plusieurs essais successifs sur la chevelure, ce qui crée déjà des effets indésirables dans la chevelure, certainement non uniformes, voire dommageables. De surcroît, de par la forme en ciseaux de l'appareil, le traitement d'une mèche n'est pas uniforme dans sa masse, le parallélisme des rouleaux dépendant fortement de l'épaisseur de la mèche avec une conséquence directe sur la variabilité de la pression appliquée en fonction de son étalement entre les rouleaux.

Or, la qualité d'une mise en forme des cheveux par la chaleur est définie par les lois de transfert thermique et doit prendre en compte de multiples paramètres tels : le temps de contact, la température de l'échange thermique, la surface par laquelle s'effectue l'échange thermique, la diffusivité des matériaux des éléments en contact thermique, la masse des éléments, la pression de contact.

Le but de la présente invention est de proposer un appareil de coiffure apte à réaliser une mise en forme des cheveux qui soit de bonne qualité, durable, d'aspect uniforme dans toute la chevelure, tout en étant d'une utilisation facile et pratique.

Un autre but de l'invention est de proposer un appareil de coiffure apte à garantir un bon transfert thermique entre la partie chauffante de l'appareil et les cheveux, tout en assurant la protection de ceux-ci et en présentant une fiabilité accrue en fonctionnement.

Un autre but de l'invention est de proposer un appareil de coiffure apte à garantir une bonne pression de contact entre les moyens de mise en forme et les cheveux lors du traitement.

Un autre but de l'invention est un appareil de coiffure de structure simplifiée, compact et pouvant être industrialisé pour un faible coût.

Un autre but de l'invention est de développer un nouveau procédé de traitement des cheveux humains permettant d'obtenir une amélioration des propriétés visuelles des cheveux traités avec des étapes rapides et faciles à mettre en oeuvre et qui sont constantes et persistantes au moins avant le lavage des cheveux.

Ces buts sont atteints avec un appareil de coiffure comportant deux mâchoires, les cheveux pouvant être insérés entre les deux mâchoires, l'une de leurs extrémités formant une poignée et supportant chacune à l'autre extrémité un rouleau de traitement agencé avec possibilité de rotation autour de l'axe longitudinal de la mâchoire, au moins l'un des rouleaux comportant un élément chauffant, du fait que l'appareil comporte des moyens d'actionnement d'au moins un rouleau ayant un diamètre extérieur compris entre 22mm et 38mm pour lui imprimer une vitesse de rotation comprise entre 12rot/min et 30rot/min, lesdits moyens d'actionnement comprenant un frein coopérant avec un rouleau monté libre en rotation, la température du rouleau au niveau de la surface de contact avec les cheveux étant comprise entre 140°C et 230°C, de préférence 200°C.

Cet appareil est du type comportant deux mâchoires, chaque mâchoire comportant un rouleau de traitement dont au moins l'un est chauffant ou, dans une variante, les deux rouleaux de traitement sont chauffants, les rouleaux étant amenés à tourner autour de l'axe longitudinal de chaque mâchoire. Les cheveux peuvent être insérés entre les deux mâchoires, soit en montant les deux mâchoires pivotantes autour d'une articulation d'axe perpendiculaire à l'axe longitudinal de l'appareil, soit parallèles et mobiles en translation, où, dans chaque cas, un ressort est prévu pour pousser les mâchoires dans une position écartée l'une de l'autre, les mâchoires étant rapprochées par l'utilisatrice. Dans un autre mode de réalisation, on peut envisager les deux mâchoires parallèles montées fixes dans un boîtier commun, et où l'un des rouleaux est monté flottant, par exemple à l'aide de ressorts de suspension par rapport à sa mâchoire, l'appareil présentant une partie d'attaque avec un chanfrein d'introduction des cheveux entre les deux rouleaux. Les cheveux sont introduits entre les rouleaux et, lorsque l'on rapproche les mâchoires, les cheveux sont mis en forme par calandrage, en les faisant passer entre des rouleaux de traitement tournants.

Selon l'invention, l'appareil comporte des moyens d'actionnement d'au moins un rouleau de dimensions préétablies pour lui imprimer une vitesse de passage prédéterminée sur les cheveux, pour une température prédéterminée de chauffage du ou des rouleaux au contact des cheveux.

En effet, suite à de nombreux tests effectués en laboratoire, il a été constaté que, pour des rouleaux ayant un diamètre extérieur compris entre 22mm et 38mm, seulement à des valeurs de la vitesse de rotation du rouleau comprises entre 12rot/min et 30rot/min, les cheveux traités thermiquement par calandrage arrivaient à être correctement mis en forme, de manière uniforme et sans être brûlés, ni abîmés par la chaleur. Ainsi, il a été constaté que, en mettant correctement en contact les mâchoires avec les cheveux, à des valeurs de la vitesse de passage sur les cheveux correspondant à une vitesse de rotation du rouleau supérieure à 30 rot/min, la forme de la surface du rouleau n'arrivait pas à s'imprimer de manière durable sur la mèche traitée, alors qu'à des valeurs inférieures à 12rot/min, les cheveux avaient un aspect terne et avaient tendance à se fragiliser.

L'élément chauffant du rouleau de traitement peut être du type électrique résistif, à CTP, ou au gaz en étant apte à développer une température comprise entre 140°C et 230°C. Le matériau du rouleau de traitement est métallique, par exemple de l'aluminium, avec une épaisseur de paroi d'au moins 1/6 de son diamètre lui conférant une bonne inertie thermique. La largeur des rouleaux a été choisie de manière à être supérieure à celle d'une mèche de cheveux à traiter.

Une telle température des rouleaux assure une bonne et durable mise en forme des cheveux lors de leur passage à une vitesse prédéterminée entre deux rouleaux mobiles.

Ainsi, l'appareil de l'invention réalise une mise en forme en continu des cheveux en les faisant passer entre deux calandres entraînées de manière à fournir une vitesse prédéterminée de passage sur les cheveux, ce qui a pour résultat une mise en forme rapide, uniforme et persistante de l'ensemble de la chevelure traitée qui se trouve également protégée contre toute surchauffe.

Les rouleaux sont montés libres en rotation dans leurs paliers au sein de chaque mâchoire et sont entraînés en rotation lors du déplacement manuel de l'appareil le long de la mèche à traiter. Le frein coopérant avec l'un des rouleaux permet de limiter la vitesse de passage des cheveux entre les rouleaux. Un tel frein peut être, par exemple un frein à inertie basé sur le principe de l'enroulement d'un ressort sur un axe de rotation ce qui fait que l'effort de freinage est proportionnel à la vitesse de déplacement de l'appareil le long de la mèche. Dans une variante, on peut envisager un réglage de la force de freinage pour l'adapter à différents types de mises en forme des cheveux. D'autres freins à freinage proportionnel au mouvement peuvent être envisagés, tels par exemple : un frein à graisse, un frein à masselottes frottant contre une paroi cylindrique. On pourrait également envisager l'utilisation d'un frein électrique ou électromagnétique.

Dans un mode préféré de réalisation de l'invention, lesdits moyens d'actionnement comprennent un moteur électrique d'entraînement d'un des rouleaux.

L'avantage de cette solution est que le moteur électrique permet de garantir une vitesse constante de passage des cheveux entre les rouleaux de calandrage, et sans effort de déplacement, les cheveux étant entraînés par les rouleaux.

Dans une variante de réalisation de l'appareil de l'invention, les rouleaux sont lisses.

Cet appareil réalise alors un lissage en continu, uniforme et rapide des cheveux.

Dans une autre variante de réalisation de l'invention, les mâchoires sont montées mobiles entre une position d'ouverture et une position de fermeture, l'une des mâchoires comportant un rouleau denté à dents s'engageant avec les dents du rouleau de l'autre mâchoire.

Bien que l'on pourrait imaginer l'utilisation des rouleaux comportant d'autres reliefs s'engageant ou coopérant mutuellement, les reliefs de ces rouleaux dentés forment des vaguelettes lorsqu'ils sont imprimés dans les cheveux. Un tel appareil est utilisé pour réaliser avantageusement des gaufres dans les cheveux.

De préférence, les rouleaux ont un diamètre extérieur compris entre 22 mm et 38 mm, ils ont entre 7 et 25 dents et sont entraînés à une vitesse comprise entre 12 rot/min et 30 rot/min.

Ces paramètres sont issus de nombreux tests effectués en laboratoire qui ont permis d'obtenir une chevelure à vagues uniformes, avec des reliefs et des creux, espacées d'une même distance pour un aspect esthétique recherché, tout en favorisant un entraînement efficace des cheveux entre les rouleaux.

De préférence, les mâchoires sont montées mobiles entre une position d'ouverture et une position de fermeture et l'appareil comporte des moyens de détection de la position fermée des mâchoires.

Ces moyens de détection permettent alors de vérifier que les rouleaux sont bien en contact avec les cheveux afin de pouvoir commencer le traitement. Ceci permet donc de démarrer le traitement si les conditions d'un bon fonctionnement sont remplies (par exemple ceci permet de vérifier qu'il n'y a pas de mèche trop épaisse entre les rouleaux ou qu'il n'y a pas de barrette ou autre objet étranger inséré entre les rouleaux). Ces moyens de détection peuvent avantageusement être reliés fonctionnellement à des moyens de commande qui seraient amenés par exemple à démarrer automatiquement le moteur d'entraînement du rouleau. Ainsi l'utilisatrice peut s'assurer de la bonne mise en contact des cheveux avec les moyens de mise en forme et, en même temps, s'affranchir d'une commande manuelle, pour plus d'aisance en utilisation.

Avantageusement, lesdits moyens de détection comprennent un interrupteur électrique ayant une course de déclenchement comprise entre 0 et 4mm.

On aurait pu, certes, imaginer l'utilisation d'un capteur de pression pour envoyer un signal au circuit électrique des moyens de détection à partir d'une valeur prédéterminée de la pression détectée entre les deux mâchoires fermées. On préfère toutefois l'utilisation d'un interrupteur électrique, car cette solution est plus économique, tout en étant très fiable en fonctionnement. En plaçant l'interrupteur à proximité de la partie de traitement, par exemple à l'extrémité libre d'une mâchoire pivotante, on est sûr que la pince à mâchoires est bien fermée au niveau des rouleaux de traitement. La course de déclenchement de l'interrupteur est choisie de manière à pouvoir adapter le fonctionnement de l'interrupteur à l'épaisseur de la mèche introduite entre les rouleaux.

De préférence, les mâchoires sont montées mobiles entre une position d'ouverture et une position de fermeture et l'appareil comporte des moyens de verrouillage des mâchoires.

Ces moyens permettent de maintenir l'appareil en position fermée, les mâchoires étant rapprochées et les rouleaux en contact avec les cheveux, sans que l'utilisatrice ait à exercer un effort sur les mâchoires. Ceci permet de travailler à une pression constante sur les cheveux et confère plus de confort en utilisation.

Avantageusement, lesdits moyens de verrouillage comprennent un électroaimant.

On aurait pu, certes, utiliser un verrou mécanique à crochet et bouton de déverrouillage. On préfère toutefois l'utilisation d'un électroaimant, pour des raisons de confort en utilisation, l'électroaimant pouvant être alimenté pendant le traitement des cheveux, l'appui sur un bouton pouvant rapidement le désactiver et les mâchoires s'ouvrir sous la poussée d'un ressort.

Dans une variante de réalisation de l'invention, lesdits rouleaux sont montés de manière démontable par rapport à la poignée.

Ceci permet d'utiliser plusieurs types de rouleaux : lisses ou striés avec un même appareil, des connecteurs électriques et/ou mécaniques étant alors prévus entre les rouleaux et le boîtier de l'appareil.

Avantageusement, chaque rouleau comporte un élément chauffant relié à un moyen de contrôle de sa température.

Le fait d'associer chaque rouleau à un élément chauffant ayant ses propres moyens de réglage de sa température permet, d'une part, d'avoir une mise en température plus rapide de l'appareil et, d'autre part, de pouvoir varier les températures de chaque rouleau et d'obtenir, par la suite, différents effets dans la mise en forme des cheveux. Ainsi, sachant que le rouleau qui est moins chauffé marque moins les cheveux que celui qui est à une température plus élevée, on peut les utiliser en les appliquant de différentes manières aux cheveux (le rouleau plus chaud pouvant être à l'intérieur ou à l'extérieur de la mèche), afin d'obtenir l'effet souhaité.

L'invention a également pour objet un procédé de traitement des cheveux humains comportant une étape d'introduction de cheveux entre deux mâchoires montées déplaçables l'une par rapport à l'autre, supportant chacune un rouleau de traitement monté avec possibilité de rotation autour de son axe longitudinal, du fait qu'il consiste:
- à détecter la position fermée des machoires avant de commander l'entrainement des rouleaux ;
- à entraîner au moins l'un des rouleaux de traitement de diamètre extérieur compris entre 22mm et 38mm à une vitesse comprise entre 12 rot/min et 30 rot/min;
- à leur appliquer, pendant le déplacement, une température comprise entre 140°C et 230°C, de préférence 200°C.

Un tel procédé permet donc d'appliquer une vitesse constante aux cheveux traités, vitesse qui est adaptée aux dimensions du rouleau et à la température de chauffe de celui-ci, pour ainsi obtenir un traitement des cheveux uniforme et en continu.

Il permet aussi de s'assurer que les cheveux à traiter sont bien au contact des moyens de traitement, pour un traitement efficace et durable.

L'invention sera mieux comprise à l'étude des modes de réalisation pris à titre nullement limitatif et illustrés dans les figures annexées dans lesquelles :
- la figure 1 est une vue latérale d'un appareil selon un mode préféré de réalisation de l'invention, l'appareil étant en position de repos ;
- la figure 2a est une vue en coupe longitudinale de l'appareil de la figure 1 en position de travail et la figure 2b une vue en coupe transversale réalisée avec le plan A-A de la figure 2a ;
- la figure 3a est une vue en coupe longitudinale d'un appareil selon un autre mode de réalisation de l'invention illustré en position de travail, et la figure 3b est une vue en coupe transversale réalisée avec le plan B-B de la figure 3a.
- les figures 4a à 4f illustrent quelques exemples de rouleaux dentés correspondant à des variantes de réalisation de l'appareil de l'invention.

L'appareil de la figure 1 est un fer à friser selon un mode préféré de réalisation de l'invention, l'appareil étant illustré en position ouverte ou de repos. L'appareil comprend deux mâchoires 2, 3 montées pivotantes autour d'une articulation 5, formant une poignée 1 de type pince et munie à l'arrière d'un embout 6 apte à recevoir un connecteur rotatif pour un câble d'alimentation en énergie électrique principal (non représentés sur les figures). Chaque mâchoire 2, 3 comprend un boîtier 7, 8 creux apte à recevoir un rouleau 10,11 en son extrémité avant 4. Les boîtiers 7,8 sont avantageusement réalisés en une matière plastique par une technique d'injection. Un bouton 12 est prévu sur un côté du boîtier pour sélectionner le sens de rotation dans l'entraînement du rouleau, tel qu'il sera expliqué par la suite. En position ouverte, l'appareil peut recevoir une mèche de cheveux à traiter introduite entre les rouleaux 10, 11, l'appareil étant ensuite fermé en exerçant une pression sur les mâchoires 2, 3 qui sont maintenues en position fermée par des moyens de verrouillage 14 actionnés par un bouton 15 de verrouillage/déverrouillage.

La figure 2a illustre une vue en coupe longitudinale de l'appareil de la figure 1, représenté en position fermée ou de travail. Le rouleau 10 est monté libre en rotation autour de l'axe longitudinal 20 de la mâchoire 2 en étant maintenu dans des paliers 21 au sein du boîtier 7. Le rouleau 10 renferme un élément chauffant 18 qui peut être un élément chauffant électrique du type résistif, à CTP, à infrarouges, etc. alimenté en énergie par un connecteur rotatif 19 recevant l'alimentation du câble principal de l'appareil. L'élément chauffant 18 est placé au centre du rouleau 10 en étant en contact thermique avec le corps du rouleau pour lui transférer intégralement ses calories. Le rouleau est réalisé en un matériau métallique bon conducteur de la chaleur du type aluminium ou ses alliages, cuivre ou ses alliages ou en acier. La température du rouleau 10 en fonctionnement est comprise entre 140°C et 230°C et elle est établie de préférence à 200°C.

Le rouleau 11 est monté rotatif autour de l'axe longitudinal 23 de la mâchoire 3 en étant supporté dans des paliers 24 au sein du boîtier 8 de celle-ci, en étant, lui, entraîné en rotation par un moto-réducteur 25 recevant l'alimentation du câble principal de l'appareil. Pour assurer un bon entraînement des cheveux, le moto-réducteur 25 développe un couple d'entraînement du rouleau 11 compris entre 2000 g*cm et 12000 g*cm, de préférence 5500 g*cm. Le rouleau 11 est réalisé en un matériau métallique bon conducteur de la chaleur du type aluminium ou ses alliages, cuivre ou ses alliages ou en acier. Dans une variante, le rouleau 11 pourrait contenir un élément chauffant électrique du même type que celui du rouleau 10.

Selon l'invention, les rouleaux 10, 11 ont des dimensions préétablies choisies en relation avec la vitesse de l'arbre de sortie 26 du moto-réducteur 25 de manière à imprimer au rouleau 11 une vitesse de rotation, qui est, dans cet exemple, la vitesse de l'arbre de sortie 26 du moto-réducteur 25 et est comprise entre 12 et 30 rot/min. Ce rouleau 10 moteur entraîne directement en rotation le rouleau 11 libre, les deux rouleaux ayant un diamètre extérieur compris entre 22mm et 38mm.

Les rouleaux 10, 11 peuvent avoir une surface lisse plus adaptée au lissage des cheveux. Dans un exemple de réalisation de l'invention, les rouleaux ont un diamètre extérieur égal à 26,5mm et une épaisseur de la paroi comprise entre 3mm et 7mm, de préférence égale à 5mm. Dans une variante, la surface externe des rouleaux peut être recouverte d'un matériau élastomère lui permettant de mieux s'adapter à l'épaisseur de la mèche de cheveux à traiter.

La longueur d'un rouleau est comprise entre 60mm et 70mm. Le rouleau 10 monté libre en rotation a une même forme et des mêmes dimensions que le rouleau 11 et tourne à une même vitesse que celui-ci, mais dans un sens contraire.

Les rouleaux illustrés aux figures sont crénelés, leur périphérie étant munie de dents 27, respectivement 28 s'engageant mutuellement (fig.2b) et sont destinés à réaliser des gaufres dans les cheveux. Chaque rouleau 10, 11 comprend entre 7 et 25 dents, le rouleau 10 ayant un même nombre de dents que le rouleau 11.

Différentes formes et dimensions des dents sont illustrées aux figures 4a à 4f. Ainsi, la figure 4a illustre un rouleau dit de grand diamètre étant muni de 8 dents faisant un angle au sommet de 30°. Le rouleau de la figure 4a a un diamètre extérieur ou de tête des dents de 37.3mm et un diamètre de pied de 19.6mm. Le rouleau de la figure 4b est également un rouleau de grand diamètre, le diamètre de tête étant donc égal à 37.3mm, mais il comporte 7 dents. Le détail B de la figure 4b représente une vue à échelle agrandie du sommet d'une dent et le détail C représente une vue à échelle agrandie de la base d'une dent du rouleau de la figure 4b.

La figure 4c illustre un autre type de rouleau, dit de moyen diamètre, ayant un diamètre de tête de 27.3mm, un diamètre de pied de 19,5mm et comportant 10 dents, l'angle au sommet d'une dent étant de 50°.

La figure 4d illustre un rouleau dit de petit diamètre, ayant un diamètre de tête de 25.9mm, un diamètre de pied de 21.1 mm et comportant 25 dents, l'angle au sommet des dents étant de 23°.

La figure 4e illustre un rouleau de grand diamètre à dents plates. Le rouleau comporte 8 dents, a un diamètre de tête de 37.3mm, un diamètre de pied de 18.9mm, l'angle au sommet des dents étant de 20°. Les dents sont aplaties, par exemple sur une distance de 2mm au sommet de manière à imprimer un motif à stries plates dans les vaguelettes issues du gaufrage. Le sommet et la base des dents comportent des rayons de raccordement de 0.5mm, tel que visible sur les détails B et C de la figure 4e.

La figure 4f illustre un rouleau de grand diamètre à dents arrondies. Le rouleau comporte 8 dents, a un diamètre de tête de 33mm, un diamètre de pied de 23.4mm. Les dents sont arrondies, le sommet et la base des dents comportent des rayons de raccordement de 2.8mm, tel que visible sur les détails B et C de la figure 4f. De telles dents arrondies arrivent à imprimer un motif à vaguelettes uniformes et bien marquées lors du gaufrage.

Dans une variante avantageuse de réalisation de l'invention, les rouleaux 10, 11 sont montés amovibles dans leurs supports au sein des mâchoires 2,3. Ainsi, les rouleaux illustrés aux figures 4a à 4f comportent tous un même diamètre interne de fixation autour d'un élément chauffant, d'environ 12mm. Pour des valeurs préétablies de la température et de la vitesse du rouleau 10,11, la forme obtenue dans les vaguelettes de gaufrage (le pas ou la distance entre deux sommets successifs, leur profondeur) dépend du profil des dents et de leurs dimensions. Ainsi, le rouleau des figures 4a, 4b imprime des vaguelettes espacées et profondes, alors que celui de la figure 4d, marque, lui, des petites ondulations dans les cheveux.

Selon un aspect avantageux de l'invention, l'appareil est muni de moyens de détection 30 (fig.1) pour détecter la position fermée des mâchoires 2, 3. Dans le mode de réalisation représenté à la figure 2a, les moyens de détection comprennent un interrupteur 31 monté dans le boîtier 8 de la mâchoire 3 actionné par une protubérance 32 en vis-à-vis appartenant au boîtier 7 de la mâchoire 2. Lorsque les deux mâchoires 2 et 3 sont fermées, la protubérance 32 prend appui sur la partie supérieure de l'interrupteur 31 et ferme les contacts de ce dernier, ce qui a pour effet de mettre en marche automatiquement le moto-réducteur 25. La course de déclenchement de l'interrupteur 31 est établie de sorte à tenir compte de l'épaisseur d'une mèche de cheveux introduite entre les rouleaux 10,11. Ainsi, cette course de déclenchement est comprise entre 0 et 4mm. L'interrupteur 31 est agencé au voisinage de l'une des extrémités des rouleaux de traitement, afin de détecter la bonne condition de fermeture des mâchoires à ce niveau.

Dans l'exemple représenté aux figures 1 et 2a, l'interrupteur 31 est situé à l'extrémité avant de la mâchoire 3 ou du rouleau 11. Dans un autre exemple de réalisation de l'invention (non représenté aux figures), les rouleaux 10,11 sont montés amovibles et, de ce fait, l'interrupteur 31 est avantageusement agencé au niveau de l'extrémité arrière du rouleau 11, vers le centre de la mâchoire 3, de manière à ce que le câblage soit conservé seulement sur la partie fixe de la mâchoire 3, le rouleau 11 venant, lui, se connecter, à son extrémité arrière, dans des fiches d'alimentation prévues à cet effet dans la même partie non amovible de la mâchoire 3.

Lorsque les contacts de l'interrupteur 31 sont fermés, le moto-réducteur 25 entraîne en rotation le rouleau 11, le sens de rotation étant choisi par l'utilisatrice à l'aide du bouton de sélection 12 (fig.1). L'extrémité avant de chaque boîtier 7, 8 de mâchoire peut avantageusement comporter des empreintes (non représentées sur les dessins) réalisées de préférence en une matière à toucher doux permettant aux doigts de l'utilisatrice de prendre appui pour bien amener en contact les extrémités des mâchoires l'une contre l'autre et faciliter ainsi la fermeture des mâchoires.

Les moyens de verrouillage 14 maintiennent les mâchoires 2 et 3 en position fermée lorsque l'utilisatrice active un bouton 15. Dans l'exemple représenté à la figure 2a, en appuyant sur le bouton 15 on déclenche l'alimentation d'un électroaimant 16 pour la durée du traitement. En appuyant à nouveau sur le bouton 15 on désactive l'alimentation de l'électroaimant 16 et les mâchoires s'ouvrent automatiquement en étant poussées par un ressort de compression agencé autour de l'articulation 5.

L'appareil a une forme générale de pince comportant deux mâchoires amenées à pivoter autour d'une articulation d'extrémité. En partant de l'articulation pivotante en direction de l'extrémité libre des mâchoires, on retrouve, dans l'ordre, les moyens de verrouillage 14, puis le moto-réducteur 25, la partie active comportant les rouleaux de traitement 10 et 11, puis finalement les moyens de détection 30 de la position fermée des mâchoires 2, 3 (ou, en variante, les moyens de détection sont agencés avant les rouleaux de traitement 10,11 en partant de la poignée). Cette addition de fonctions en série permet d'allonger les bras de telle sorte que les rouleaux viennent se fermer encore plus parallèlement (par rapport à un appareil de type ciseaux), ce qui permet de bien étaler une mèche de cheveux à plat et d'améliorer ainsi son traitement.

En fonctionnement, l'utilisatrice commence par choisir le sens de rotation du moteur qui détermine le sens de déplacement de l'appareil par rapport aux cheveux à traiter. Elle insère ensuite une mèche de cheveux à l'intérieur de l'appareil, entre les rouleaux 10 et 11 et ferme l'appareil en rapprochant les mâchoires 2 et 3. Lorsque le bon contact entre les rouleaux 10 et 11 est établi par les moyens de détection 30, le moto-réducteur 25 entraîne le rouleau 11 qui entraîne à son tour le rouleau 10 à la bonne vitesse permettant aux dents 27 et 28 d'imprimer une forme de vagues dans les cheveux traités. Pour éviter la fatigue due au maintien manuel en position fermée des mâchoires, l'utilisatrice active les moyens de verrouillage en position fermée des mâchoires en actionnant le bouton 15.

II est à remarquer que, lorsque seulement l'un des rouleaux comporte un élément chauffant, l'autre rouleau se trouve à une température inférieure au premier, car il est chauffé seulement par contact et par l'interposition de la mèche de cheveux à traiter avec celui-ci. De ce fait, le rouleau moins chauffé imprime très faiblement un relief dans les cheveux. Dans une telle construction d'appareil, en orientant, lors du traitement, le rouleau plus chaud vers l'intérieur de la mèche de cheveux, on arrive à conférer plus de relief à la partie interne de la mèche et moins à la partie externe, ce qui a pour effet de gonfler plus la partie interne et de donner ainsi du volume à la coiffure.

Différents effets peuvent être obtenus au niveau de l'empreinte imprimée aux cheveux par l'appareil lorsque l'on associe un élément chauffant et des moyens de réglage de sa température à chaque rouleau 10,11. Ainsi, plusieurs structures de gaufrage peuvent être obtenues en plaçant l'appareil par rapport à la mèche de cheveux et en ajustant par la suite la température des rouleaux.

Les figures 3a et 3b illustrent un autre mode de réalisation de l'invention où les composants ayant une même fonction ont gardé les mêmes numéros de référence que ceux des figures précédentes. L'appareil est représenté en position fermée ou de travail et comporte deux mâchoires 2 et 3 montées pivotantes autour d'une articulation 5, chaque mâchoire supportant des rouleaux 10, 11. Dans ce mode de réalisation, chaque rouleau 10, 11 est monté libre en rotation dans des paliers 21, respectivement 24, de son boîtier 7, respectivement 8. Chaque rouleau 10, 11 renferme un élément chauffant 18 électrique recevant l'alimentation par un connecteur tournant 19.

Les rouleaux 10 et 11 tournent librement lorsque l'appareil est déplacé manuellement par l'utilisatrice le long d'une mèche. Selon ce mode de réalisation de l'invention, le rouleau 10 comprend un frein 35 à l'extrémité de son arbre de rotation qui limite sa vitesse de rotation. Le frein 35 est un frein à inertie comportant un ressort 36 en spirale dont les spires s'enroulent sur un axe 37, faisant que l'effort de freinage est proportionnel à la vitesse de rotation du rouleau et donc de déplacement de l'appareil le long de la mèche. Les rouleaux 10, 11 ont les mêmes paramètres constructifs et fonctionnels que ceux de l'appareil précédemment décrit. Le frein 35 est alors prévu pour limiter la vitesse de rotation des rouleaux à maximum 30 rot/min. Afin d'éviter que l'utilisatrice maintienne l'appareil immobile dans les cheveux, un déplacement continu de l'appareil serait imposé et signalé par un signal auditif ou lumineux.

En fonctionnement, l'utilisatrice insère une mèche de cheveux à l'intérieur de l'appareil, entre les rouleaux 10 et 11 et le ferme en rapprochant les mâchoires 2 et 3. Lorsque le bon contact entre les rouleaux 10 et 11 est établi par les moyens de détection 30, un dispositif de fermeture automatique, par exemple utilisant un électroaimant maintient l'appareil fermé. Le frein limite la vitesse des rouleaux 10 et 11 qui tournent alors à la bonne vitesse, préétablie en calibrant le frein, et permettent aux dents 27 et 28 d'imprimer une forme de vagues dans les cheveux traités. A la fin du traitement, l'utilisatrice appuie sur un bouton de déverrouillage et les mâchoires s'ouvrent automatiquement en étant poussées par un ressort de compression enroulé autour de l'articulation 5.

D'autres variantes et modes de réalisation de l'invention peuvent être envisagés sans sortir du cadre de ses revendications.

Ainsi, l'appareil peut être muni d'un dispositif de protection en cas de surcharge du moteur électrique d'entraînement de l'un des rouleaux. En effet, un tel dispositif est prévu pour arrêter le moteur et/ou pour ouvrir les mâchoires lorsqu'un dispositif de mesure de l'intensité du moteur détecte le dépassement d'un seuil limite dû, par exemple, à l'arrivée de l'appareil en butée contre le cuir chevelu lorsque ce dernier est déplacé sur la mèche de la pointe vers la racine des cheveux.

## Revendications

1. Appareil de coiffure comportant deux mâchoires (2,3), les cheveux pouvant être insérés entre les deux mâchoires, l'une de leurs extrémités formant une poignée (1) et supportant chacune à l'autre extrémité un rouleau de traitement (10,11) agencé avec possibilité de rotation autour de l'axe longitudinal de la mâchoire, au moins l'un des rouleaux comportant un élément chauffant (18), **caractérisé en ce que** l'appareil comporte des moyens d'actionnement d'au moins un rouleau ayant un diamètre extérieur compris entre 22mm et 38mm pour lui imprimer une vitesse de rotation comprise entre 12rot/min et 30rot/min, lesdits moyens d'actionnement comprennent un frein (35) coopérant avec un rouleau (10) monté libre en rotation , la température du rouleau (10,11) au niveau de la surface de contact avec les cheveux étant comprise entre 140°C et 230°C, de préférence 200°C.

2. Appareil selon la revendication 1, **caractérisé en ce que** lesdits moyens d'actionnement comprennent un moteur électrique d'entraînement d'un des rouleaux.

3. Appareil selon l'une des revendications précédentes, **caractérisé en ce que** les rouleaux (10,11) sont lisses.

4. Appareil selon l'une des revendications précédentes, **caractérisé en ce que** les mâchoires (2,3) sont montées mobiles entre une position d'ouverture et une position de fermeture, l'une des mâchoires comportant un rouleau (10) denté à dents (27) s'engageant avec les dents (28) du rouleau (11) de l'autre mâchoire.

5. Appareil selon la revendication 4, **caractérisé en ce que** les rouleaux (10,11) ont entre 7 et 25 dents.

6. Appareil selon l'une des revendications précédentes, **caractérisé en ce que** les mâchoires (2,3) sont montées mobiles entre une position d'ouverture et une position de fermeture et qu'il comporte des moyens de détection (30) de la position fermée des mâchoires.

7. Appareil selon la revendication 6, **caractérisé en ce que** lesdits moyens de détection (30) comprennent un interrupteur électrique (31) ayant une course de déclenchement comprise entre 0 et 4mm.

8. Appareil selon l'une des revendications précédentes, **caractérisé en ce que** les mâchoires (2,3) sont montées mobiles entre une position d'ouverture et une position de fermeture et qu'il comporte des moyens de verrouillage (14) en position fermée des mâchoires.

9. Appareil selon la revendication 8, **caractérisé en ce que** lesdits moyens de verrouillage (14) comprennent un électroaimant (16).

10. Appareil selon l'une des revendications précédentes, **caractérisé en ce que** lesdits rouleaux (10,11) sont montés de manière démontable par rapport à la poignée.

11. Appareil selon l'une des revendications précédentes, **caractérisé en ce que** chaque rouleau (10,11) comporte un élément chauffant relié à un moyen de contrôle de sa température.

12. Procédé de traitement des cheveux humains comportant une étape d'introduction de cheveux entre deux mâchoires montées déplaçables l'une par rapport à l'autre, supportant chacune un rouleau de traitement monté avec possibilité de rotation autour de son axe longitudinal, **caractérisé en ce qu'**il consiste :
- à détecter la position fermée des mâchoires avant de commander l'entraînement des rouleaux ;
- à entraîner au moins l'un des rouleaux de traitement de diamètre extérieur compris entre 22mm et 38mm à une vitesse comprise entre 12 rot/min et 30 rot/min;
- à leur appliquer, pendant le déplacement, une température comprise entre 140°C et 230°C, de préférence 200°C.

## Claims

1. A hairdressing apparatus comprising two jaws (2,3), wherein hair can be inserted between the two jaws, one of the ends thereof defining a handle (1) and each supporting at the other end a treatment drum (10, 11) capable of rotation about the longitudinal axis of the jaw, at least one of the drums including a heating member (18), **characterised in that** the apparatus includes means for actuating at least one drum having an outer diameter between 22 mm and 38 mm in order to impart thereto a rotation speed between 12 rpm and 30 rpm, wherein said actuating means comprise a brake (35) cooperating with a drum (10) mounted in a freely rotating manner, the temperature of the drum (10, 11) at the contact surface with the hair ranging from 140°C to 230°C, and preferably 200°C.

2. An apparatus according to claim 1, **characterised in that** said actuating means comprise an electric motor driving one of the drums.

3. An apparatus according to one of the preceding claims, **characterised in that** the drums (10, 11) are smooth.

4. An apparatus according to one of the preceding claims, **characterised in that** the jaws (2, 3) are movably mounted between an open position and a closed position, one of the jaws comprising a toothed drum (10) with teeth (27) engaging with the teeth (28) of the drum (11) of the other jaw.

5. An apparatus according to claim 4, **characterised in that** the drums (10, 11) have between 7 and 25 teeth.

6. An apparatus according to one of the preceding claims, **characterised in that** the jaws (2, 3) are movably mounted between an open position and a closed position and that it comprises means for detecting (30) the closed position of the jaws.

7. An apparatus according to claim 6, **characterised in that** said detection means (30) include an electric switch (31) with a travel between 0 and 4 mm.

8. An apparatus according to one of the preceding claims, **characterised in that** the jaws (2, 3) are movably mounted between an open position and a closed position and that it comprises locking means (14) in the closed position of the jaws.

9. An apparatus according to claim 8, **characterised in that** said locking means (14) include an electromagnet (16).

10. An apparatus according to one of the preceding claims, **characterised in that** said drums (10, 11) are removably mounted with respect to the handle.

11. An apparatus according to one of the preceding claims, **characterised in that** each drum (10, 11) comprises a heating member connected to a means for controlling the temperature thereof.

12. A method of treating human hair comprising a stage of inserting hair between two jaws mounted so as to move in relation to each other, each having a treatment drum mounted so as to rotate around the longitudinal axis thereof, **characterised in that** it consists of:
- detecting the closed position of the jaws before commanding the drums to be driven;
- driving at least one of the treatment drums with an outer diameter between 22 mm and 38 mm at a speed between 12 rpm and 30 rpm;
- applying, during the displacement, a temperature between 140°C and 230°C, preferably 200°C.

## Patentansprüche

1. Frisiergerät mit zwei Backen (2, 3), wobei das Haar zwischen den Backen eingefügt werden kann, wobei eines ihrer Enden einen Griff (1) bildet und jede an ihrem anderen Ende eine Behandlungsrolle (10, 11) trägt, die mit der Möglichkeit einer Drehung rund um die Längsachse der Backe angeordnet ist, wobei mindestens eine der Rollen ein Heizelement (18) umfasst, **dadurch gekennzeichnet, dass** das Gerät Mittel zur Betätigung mindestens einer Rolle mit einem Außendurchmesser, der zwischen 22 mm und 38 mm beträgt, umfasst, um ihr eine Drehgeschwindigkeit zu verleihen, die zwischen 12 U/min und 30 U/min beträgt, wobei die Betätigungsmittel eine Bremse (35) umfassen, die mit einer Rolle (10) zusammenwirkt, die frei drehend befestigt ist, wobei die Temperatur der Rolle (10, 11) auf Höhe der Kontaktoberfläche mit dem Haar zwischen 140°C und 230°C, vorzugsweise 200°C, beträgt.

2. Gerät nach Anspruch 1, **dadurch gekennzeichnet, dass** die Betätigungsmittel einen Elektromotor für den Antrieb einer der Rollen umfassen.

3. Gerät nach einem der vorhergehenden Ansprüche, **dadurch gekennzeichnet, dass** die Rollen (10, 11) glatt sind.

4. Gerät nach einem der vorhergehenden Ansprüche, **dadurch gekennzeichnet, dass** die Backen (2, 3) beweglich zwischen einer Öffnungsposition und einer Schließposition befestigt sind, wobei eine der Backen eine gezahnte Rolle (10) mit Zähnen (27) umfasst, die mit den Zähnen (28) der Rolle (11) der anderen Backe ineinander greifen.

5. Gerät nach Anspruch 4, **dadurch gekennzeichnet, dass** die Rollen (10, 11) zwischen 7 und 25 Zähne aufweisen.

6. Gerät nach einem der vorhergehenden Ansprüche, **dadurch gekennzeichnet, dass** die Backen (2, 3) beweglich zwischen einer Öffnungsposition und einer Schließposition befestigt sind und dass es Mittel zum Feststellen (30) der geschlossenen Position der Backen umfasst.

7. Gerät nach Anspruch 6, **dadurch gekennzeichnet, dass** die Feststellmittel (30) einen Elektroschalter (31) mit einem Auslöseweg umfassen, der zwischen 0 und 4 mm beträgt.

8. Gerät nach einem der vorhergehenden Ansprüche, **dadurch gekennzeichnet, dass** die Backen (2, 3) beweglich zwischen einer Öffnungsposition und einer Schließposition befestigt sind und dass es Mittel zum Verriegeln (14) der Backen in geschlossener Position umfasst.

9. Gerät nach Anspruch 8, **dadurch gekennzeichnet, dass** die Verriegelungsmittel (14) einen Elektromagneten (16) umfassen.

10. Gerät nach einem der vorhergehenden Ansprüche, **dadurch gekennzeichnet, dass** die Rollen (10, 11) in Bezug auf den Griff abnehmbar befestigt sind.

11. Gerät nach einem der vorhergehenden Ansprüche, **dadurch gekennzeichnet, dass** jede Rolle (10, 11) ein Heizelement umfasst, das mit einem Mittel zur Kontrolle ihrer Temperatur verbunden ist.

12. Verfahren zur Behandlung menschlichen Haars, umfassend den Schritt des Einfügens des Haars zwischen zwei Backen, die zueinander beweglich befestigt sind und die jeweils eine Behandlungsrolle tragen, die mit der Möglichkeit einer Drehung rund um ihre Längsachse befestigt ist, **dadurch gekennzeichnet, dass** es Folgendes umfasst:
- Feststellen der geschlossenen Position der Backen vor dem Betätigen des Antriebs der Rollen;
- Antreiben mindestens einer der Behandlungsrollen mit einem Außendurchmesser, der zwischen 22 mm und 38 mm beträgt, mit einer Geschwindigkeit, die zwischen 12 U/min und 30 U/min beträgt;
- während der Bewegung, Anwenden einer Temperatur, die zwischen 140°C und 230°C, vorzugsweise 200°C, beträgt.
